# EUROPÄISCHE PATENTSCHRIFT

(11) **EP 0 049 798 B1**
(45) Veröffentlichungstag und Bekanntmachung des Hinweises auf die Patenterteilung: **18.04.1984**
(21) Anmeldenummer: 81107692.6
(22) Anmeldetag: 28.09.1981
(51) Int. Cl.: B21B 31/18, B21B 13/14, B21B 27/02

(54) **Walzwerk**
Rolling mill
Laminoir

(30) Priorität: 15.10.1980 DE 3038865
(43) Veröffentlichungstag der Anmeldung: 21.04.1982
(73) Patentinhaber: SMS SCHLOEMANN-SIEMAG AKTIENGESELLSCHAFT, 40237 Düsseldorf (DE)
(72) Erfinder: Feldmann, Hugo, Dr., D-5110 Alsdorf/Rhld. (DE); Hollmann, Friedrich, Dr., D-4048 Grevenbroich (DE); Beismann, Gerd, D-4000 Düsseldorf 12 (DE); Gärtner, Horst, D-4040 Neuss (DE)
(74) Vertreter: Hemmerich, Friedrich Werner

## Beschreibung

Die Erfindung betrifft ein Walzwerk mit Arbeitswalzen, die sich gegebenenfalls an Stützwalzen oder Stützwalzen und Zwischenwalzen abstützen, wobei die Arbeitswalzen und/oder Stützwalzen und/oder Zwischenwalzen gegeneinander axial verschiebbar sind und jede Walze wenigstens eines dieser Walzenpaare mit einer in Richtung zu einem Ballenende hin verlaufenden, gekrümmten Kontur versehen ist, die sich an den beiden Walzen jeweils nach entgegengesetzten Seiten über einen Teil der Walzgutbreite erstreckt.

Walzwerke dieser Art gehören durch die US-A-2776586 und die DE-A1-2919105 bereits zum Stand der Technik. Sie sind so ausgelegt, dass sich im Walzbetrieb durch die axiale Verschiebung der die gekrümmte Kontur aufweisenden Walzen und eine gleichzeitig auf sie zur Einwirkung gebrachte Biegebeanspruchung die Gestalt des Walzspaltes und damit das Profil des Walzbandes beeinflusst werden kann.

Nachteilig bei einem solchen bekannten Walzwerk ist es, dass den über einen Teil ihrer Ballenlänge eine gekrümmte Kontur aufweisenden Walzen ausser der Vorrichtung zur Axialverschiebung noch zusätzliche Walzenbiegevorrichtungen zugeordnet werden müssen. Dabei sind einerseits Walzenbiegevorrichtungen erforderlich, um die Enden der mit der gekrümmten Kontur versehenen Walzen vom Walzspalt bzw. vom Walzband weg biegen zu können (positive Biegung), und andererseits sind auch Walzenbiegevorrichtungen notwendig, die das Biegen der Enden der mit der gekrümmten Kontur versehenen Walzen gegen den Walzspalt bzw. das Walzband hin gewährleistet (negative Biegung). In einem Falle wird hierdurch der Walzdruck auf die Bandkanten verringert, während im anderen Falle eine Walzdrucksteigerung im Bereich der Bandkanten erreichbar ist.

Eine Veränderung der Walzspaltkontur ist bei dem vorbekannten Walzwerk ohne Walzenbiegevorrichtungen nur in beschränktem Umfang und überhaupt nur im Sinne einer konkaven Bandform möglich.

Es liegt ohne weiteres auf der Hand, dass ein solchermassen ausgestaltetes Walzwerk nicht nur einen hohen Anlagenaufwand erfordert, sondern dass auch die richtige Einstellung der Walzspalt- bzw. Walzbandkontur Schwierigkeiten bereitet, weil die Axialverstellung der die gekrümmte Kontur aufweisenden Walzen und deren Biegeverformung aufeinander abgestimmt werden müssen.

Im übrigen erweist sich bei der vorbekannten Gerüstbauart als nachteilig, dass auch bei einer positiven Arbeitswalzenbiegung die Bandkantenpressung noch verhältnismässig gross ist.

Die vorliegende Erfindung bezweckt die Beseitigung dieser Nachteile. Es ist ihr deshalb das Ziel gesetzt, ein Walzwerk der gattungsgemässen Art zu schaffen, bei dem sich die Gestalt des Walzspaltes und damit der Walzbandquerschnitt praktisch ausschliesslich durch die Axialverschiebung der mit der gekrümmten Kontur versehenen Walzen beeinflussen und ggf. die Bandkantenpressung ohne Aufwand verringern lässt.

Die Lösung dieser Aufgabe kann auf einfache Art und Weise dadurch realisiert werden, dass die gekrümmte Kontur über die gesamte Ballenlänge beider Walzen verläuft und eine Gestalt hat, bei welcher die beiden Ballenkonturen sich ausschliesslich in einer bestimmten relativen Axialstellung dieser Walzen komplementär ergänzen.

Von besonderem Vorteil ist dabei, dass sich die Massnahmen nach der vorliegenden Erfindung auch bei Duowalzwerken realisieren lassen, also nicht auf Walzwerke mit Stützwalzen oder Stütz-und Zwischenwalzen beschränkt sind, wie das nach der D E-A 1-2919 105 der Fall ist.

Weiterhin hat sich der Vorteil gezeigt, dass die Gestalt des Walzspaltes und damit die Querschnittsform des Walzbandes schon durch geringe Verschiebewege der die gekrümmte Kontur aufweisenden Walzen beeinflusst werden kann und dass keine direkte Anpassung der Position der verschiebbaren Walzen an die Walzgutbreite erfolgen muss, wie das bspw. bei einem anderen bekannten Walzwerk nach der DE-A-2 260 256 der Fall ist.

Die effektive Bombierung des Walzensatzes auf Walzkraft und Walzgutbreite kann aufgrund der geringen Verschiebewege schnell und gezielt eingestellt werden, wobei je nach Verschieberichtung und -grad wahlweise rechteckige, konkave und konvexe Walzgutquerschnitte erzielbar sind. Ein besonders einfacher Aufbau eines erfindungsgemässen Walzwerkes lässt sich durch die Merkmale des Anspruchs 2 verwirklichen. Dabei hat sich besonders die im Anspruch 3 angegebene Ausgestaltung der Walzen bewährt.

Anderseits ist es aber nach der Erfindung auch möglich, ein Walzwerk mit Walzen auszustatten, welche die in den Ansprüchen 4, 5 und 6 angegebenen Merkmale aufweisen.

Ein besonders einfacher Aufbau eines Walzwerkes nach der Erfindung wird durch Nutzung der im Anspruch 7 angegebenen Kennzeichnungsmerkmale erreicht. Unabhängig von oder gleichzeitig mit dieser Ausgestaltung lassen sich aber auch die Merkmale des Anspruchs 8 praktisch nutzen.

Die Gestalt des Walzspaltes und damit der Walzbandquerschnitt kann auch noch durch die Massnahmen beeinflusst werden, die in den Ansprüchen 9 und 10 aufgezeigt sind.

Vorteilhaft ist bei einem erfindungsgemässen Walzwerk, dass man die Form der die gekrümmte Kontur aufweisenden Walzen frei wählen kann, so dass die effektive Bombierung sich den jeweiligen Erfordernissen anpassen lässt. Die Axialverschiebung dieser Walzen lässt sich bedarfsweise gleich- oder auch gegensinnig vornehmen. Dabei können die axialen Verschiebewege beider Walzen gleich oder verschieden sein.

Schliesslich bereitet es auch keinerlei Schwierigkeiten, die erfindungsgemässe Ausgestaltung eines Walzwerks im Zusammenwirken mit herkömmlichen Verfahren der Bandprofilbeeinflussung anzuwenden, bspw. mit Banddicken- und Schräglageneinstellung sowie auch mit thermischen Massnahmen zu arbeiten.

Wenngleich die Erfindung einen Weg aufzeigt, die Walzspaltkontur innerhalb weiter Grenzen ohne Einsatz einer Walzenbiegung zu verändern, so ist dennoch nicht ausgeschlossen, die Erfindung an einem Walzwerk mit Walzenbiegeeinrichtungen zu verwirklichen.

Weitere Merkmale und Vorteile erfindungsgemässer Walzwerke werden nachfolgend ausführlich an in der Zeichnung dargestellten Ausführungsbeispielen erläutert. Hierbei zeigen
Fig. 1 in Walzrichtung gesehen ein Duo-Walzwerk nach der Erfindung,
Fig. 2 eine der Fig. 1 entsprechende Darstellung eines Quarto-Walzwerks,
Fig. 3 ebenfalls in Walzrichtung gesehen ein erfindungsgemässes Sexto-Walzwerk,
Fig. 4 eine bevorzugte Ausführungsform für die Walzenkontur bei einem erfindungsgemässen Walzwerk,
Fig. 5 eine mögliche Einstellung des Walzenpaares nach Fig. 4 für einen sich nach den Bandkanten hin verengenden Walzspalt,
Fig. 6 eine Einstellung des Walzenpaares nach
Fig. 4 für einen sich nach den Bandkanten hin erweiternden Walzspalt und
Fig. 7 eine andere mögliche Konturgestaltung für ein Walzenpaar eines erfindungsgemässen Walzwerks.

In Fig. 1 ist ein Duowalzwerk 1 dargestellt, in dessen Walzenständern 2 ein Arbeitswalzenpaar 3, 4 jeweils mittels Einbaustücken 5, 6 geführt ist. Mittels üblicher Anstellvorrichtungen 7 kann das Arbeitswalzenpaar 3, 4 gegen das durch den Walzspalt 8 laufende Walzband 9 angestellt werden.

Beide Arbeitswalzen des Arbeitswalzenpaares 3, 4 sind über ihre Zapfen 10, 11 axial verschiebbar in den Einbaustücken 5, 6 gelagert, wobei die Vorrichtungen zur Axialverstellung 'jeweils an einem Walzenzapfen 10 bzw. 11 angreifen.

Aus Fig. 1 geht dabei hervor, dass die Walzballen 12 beider Arbeitswalzen 3 und 4 des Arbeitswalzenpaares 3, 4 über ihre gesamte Länge eine gekrümmte Kontur aufweisen, und zwar bspw. von solcher Art, dass diese Kontur im Falle der oberen Arbeitswalze 3 über die linke Hälfte des Walzballens 12 konvex und über die rechte Hälfte desselben konkav verläuft, während sie bei der unteren Arbeitswalze 4 über die linke Hälfte des Walzballens 12 konkav und über die rechte Hälfte desselben konvex gewölbt ist. Beide Abschnitte der Walzballen 12 werden dabei von gleichen Krümmungskurven bestimmt.

Aus Fig. 1 ist ohne weiteres erkennbar, dass beide Arbeitswalzen 3 und 4 des Arbeitswalzenpaares 3, 4 eine identische - hier flaschenähnliche - Form des Walzballens 12 aufweisen und in die Walzenständer des Duowalzwerkes 1 relativ zueinander in um 180° gewendeter Einbaulage vorgesehen sind.

In Fig. 1 ist die mittlere Axialeinstellung beider Arbeitswalzen 3 und 4 des Arbeitswalzenpaares 3, 4 gezeigt, und es ist ersichtlich, dass bei dieser Axialeinstellung der Walzspalt 8 mindestens über die Breite des Walzbandes 9 hinweg, vorzugsweise aber über die gesamte Ballenlänge, eine gleichbleibende Querschnittshöhe hat, obwohl er leicht S-förmig geschweift verläuft.

In Fig. 2 ist ein erfindungsgemässes Quartowalzwerk 21 gezeigt, bei welchem in den Walzenständern 22 die beiden Stützwalzen 23 und 24 eines Stützwalzenpaares 23, 24 über Einbaustükke 25,26 geführt werden.

Zwischen dem Stützwalzenpaar 23, 24 ist, wie bei einem Quartowalzwerk üblich, ein Arbeitswalzenpaar 23', 24' vorgesehen, welches den Walzspalt 28 für das Walzband 29 begrenzt. Die Anstellung der Arbeitswalzen 23' und 24' zur Bestimmung der Höhe des Walzspaltes 28 wird durch Anstellvorrichtungen 27 vorgenommen, die an den Einbaustücken 25 und 26 der Stützwalzen 23 und 24 angreifen.

Beim Quartowalzwerk 21 nach Fig. 2 sind beide Stützwalzen 23 und 24 des Stützwalzenpaares 23, 24 über ihre Walzenzapfen 30 bzw. 31 axial verschiebbar in den Einbaustücken 25 bzw. 26 gehalten, wobei jeweils an einem der Walzenzapfen 30 bzw. 31 die nicht dargestellten Vorrichtungen zur Axialverstellung angreifen.

Aus Fig. 2 ist ersichtlich, dass beim Quartowalzwerk 21 die Walzballen 32 der beiden Stützwalzen 23 und 24 über ihre gesamte Länge die gekrümmte Kontur aufweisen, und zwar in gleicher Weise wie die Arbeitswalzen 3 und 4 beim Arbeitswalzenpaar 3, 4 des Duo-Walzwerkes 1 nach Fig. 1. Die linke Hälfte des Walzballens 32 der oberen Stützwalze 23 weist also die konvex gekrümmte Kontur auf, während die rechte Hälfte desselben mit der konkav gekrümmten Kontur versehen ist. Umgekehrt weist die linke Hälfte des Walzballens 32 der unteren Stützwalze 24 die konkav gekrümmte Kontur und die rechte Hälfte derselben die konvex gekrümmte Kontur auf. Auch hier sind dabei beide Ballenabschnitte von gleichen Krümmungskurven bestimmt.

Erkennbar ist aus Fig. 2 auch, dass die Walzballen der Arbeitswalzen 23' und 24' an sich zylindrische Gestalt haben, aber durch das Zusammenwirken mit den Stützwalzen eine leicht S-förmige Verbiegung aufgezwungen erhalten, so dass auch der Walzspalt 28, den das Walzband 29 durchläuft, eine entsprechend leicht S-förmige Querschnittsgestalt erhält.

Fig. 3 stellt ein Sexto-Walzwerk 41 dar, bei dem in den Walzenständern 42 ausser den beiden Stützwalzen 43 und 44 des Stützwalzenpaare 43, 44 und den beiden Arbeitswalzen 43' und 44' des Arbeitswalzenpaares 43', 44' noch zwei Zwischenwalzen 43" und 44" eines Zwischenwalzenpaares 43", 44" angeordnet sind. Die Stützwalzen 43 und 44 des Stützwalzenpaares 43, 44 sind mittels Einbaustücken 45 bzw. 46 in den Walzenständern 42 geführt, während die Zwischenwalzen 43" und 44" des Zwischenwalzenpaares 43", 44" wiederum in Einbaustücken 45" bzw. 46" lagern, die in den Einbaustücken 45 bzw. 46 für die Stützwalzen 43 und 44 geführt werden.

Beim Sexto-Walzwerk 41 sind lediglich die Zwischenwalzen 43" und 44" axial verschiebbar angeordnet, während die Stützwalzen 43 und 44 des Stützwalzenpaares 43, 44 und die Arbeitswalzen 43' und 44' des Arbeitswalzenpaares 43', 44' unverschiebbar gelagert werden. Zu diesem Zweck greifen jeweils an einem Walzenzapfen der Zwischenwalzen 43" und 44" entsprechende, nicht dargestellte Verstellvorrichtungen an.

Sowohl die Stützwalzen 43 und 44 des Stützwalzenpaares 43, 44 als auch die Arbeitswalzen 43', 44' des Arbeitswalzenpaares 43', 44' weisen zylindrische Walzballen auf. Hingegen sind die Zwischenwalzen 43" und 44" des Zwischenwalzenpaares 43", 44" mit Walzballen ausgestattet, die über die gesamte Ballenlänge eine gekrümmte Kontur haben. Die Ballenkontur der Zwischenwalzen 43" und 44" kann dabei grundsätzlich derjenigen der beiden Arbeitswalzen 3 und 4 des Duowalzwerkes 1 nach Fig. 1 bzw. derjenigen der Stützwalzen 23 und 24 des Quartowalzwerkes 21 nach Fig. 2 entsprechen. Sie kann jedoch durch Krümmungskurven mit grösseren Radien begrenzt werden, weil die Zwischenwalzen 43" und 44" sich jeweils an den zylindrischen Walzballen der Stützwalzen 43 und 44 abstützen. Hierdurch werden die Zwischenwalzen 43" und 44" einer Verformung unterworfen, aus welcher eine stärkere Krümmung der Ballenkontur in Richtung zu den Arbeitswalzen 43' und 44' hin resultiert. Mit Hilfe der Zwischenwalzen 43" und 44" wird dann den an sich zylindrischen Walzballen der Arbeitswalzen 43' und 44' eine leicht S-förmige Krümmung aufgezwungen, welche wiederum die Gestalt des Walzspaltes 48 für das Walzband 49 bestimmt.

Beim Duowalzwerk 1 nach Fig. 1 wird die Gestalt des Walzspaltes 8 unmittelbar durch Axialverschiebung einer oder beider Arbeitswalzen 3 und 4 bestimmt. Beim Quartowalzwerk 21 nach Fig. 2 findet hingegen zur Gestaltänderung des Walzspaltes 28 eine entsprechende Axialverschiebung einer oder beider Stützwalzen 23 und 24 statt. Beim Sexto-Walzwerk 41 nach Fig. 3 wird schliesslich die Gestalt des Walzspaltes 48 allein durch Axialverschiebung einer oder beider Zwischenwalzen 43" und 44" beeinflusst.

Anhand der Fig. 4-6 soll nun die Arbeitsweise eines erfindungsgemässen Walzwerkes erläutert werden, und zwar gleichgültig, ob es sich um Duowalzwerk 1 gemäss Fig. 1, um ein Quartowalzwerk 21 gemäss Fig. 2 oder ein Sextowalzwerk41 gemäss Fig. 3 handelt. Für die Wirkungsweise kommt es lediglich auf dasjenige Walzenpaar an, welches über die gesamte Ballenlänge eine gekrümmte Kontur aufweist, und zwar solcherart, dass die beiden Ballenkonturen sich ausschliesslich in einer bestimmten, relativen Axialstellung der Walzen komplementär ergänzen.

Der Einfachheit halber sei im Zusammenhang mit den Fig. 4 bis 6 angenommen, dass es sich bei dem die gekrümmte Ballenkontur aufweisenden Walzenpaar um die Arbeitswalzen 3 und 4 des Duowalzwerkes 1 nach Fig. 1 handelt.

In Fig. 4 ist dabei die mittlere axiale Schiebestellung für beide Walzen 3 und 4 des Walzenpaares 3, 4 dargestellt, welche derjenigen der Fig. 1 entspricht. Hierbei weist der Walzspalt 8 zwischen den beiden Walzen 3 und 4 über die gesamte Ballenlänge gleichbleibende Höhe auf, so dass das Walzband 9 über seine gesamte Breite mit gleichmässiger Dicke ausgewalzt wird, obwohl der Walzspalt 8 einen leicht S-förmig geschweiften Verlauf hat.

Wenn man Fig. 4 betrachtet, dann ergibt sich die Höhe des Walzspaltes 8 zwischen den beiden geschweift konturierten Ballen 12 der Arbeitswalzen 3 und 4 als

Verschiebt man nun eine oder beide Walzen 3 und 4 in Axialrichtung um die Beträge _{VI} und v₂ (Fig. 6), dann ändert sich die Gestalt des Walzspaltes 8 entsprechend

Es ist also eine kontinuierliche mechanische Beeinflussung der Gestalt des Walzspaltes 8 möglich dergestalt, das bspw. bei der Einstellung gemäss Fig. 5 der Walzdruck auf die Längskanten des Walzbandes 9 erhöht wird. Hingegen ergibt sich durch die Einstellung der beiden Walzen 3 und 4 gemäss Fig. 6 eine Verminderung des Walzdruckes auf die Längskanten des Walzbandes 9.

Der besondere Vorteil der in den Fig. 4 bis 6 gezeigten Ausbildung des Walzensatzes 3, 4 liegt darin, dass beide Walzen 3 und 4 völlig identisch gestaltet sind und dabei ihre Form frei gewählt werden kann, so dass die effektive Bombierung sich den jeweiligen Erfordernissen optimal anpassen lässt.

Die Axialverschiebung der beiden Walzen 3 und 4 des Walzenpaares 3, 4 kann, je nach Bedarf, gleichsinnig oder gegensinnig erfolgen, und dabei können auch die axialen Verschiebewege gleich oder verschieden sein.

Am einfachsten ist es, die über die gesamte Ballenlänge gekrümmte Kontur an den Walzen 3 und 4 mechanisch, insbesondere durch Schleifen, zu bestimmen. Möglich ist es aber auch, die gekrümmte Kontur durch thermische Beeinflussung des Walzballens, nämlich durch partielle Heizung oder Kühlung desselben zu unterstützen. Die Gestalt des Walzspaltes 8 kann natürlich zusätzlich auch dadurch beeinflusst werden, dass die Achsen des zusammenarbeitenden Walzenpaares 3, 4 in der Walzebene gegeneinander geschränkt eingebaut werden. Eine zusätzliche Beeinflussung der Gestalt des Walzspaltes 8 lässt sich aber auch erreichen, wenn die Achsen des zusammenarbeitenden Walzenpaares quer zur Walzebene gegeneinander geneigt eingestellt werden. Wesentlich ist jedoch, dass sich die Gestalt des Walzspaltes 8 in der Hauptsache durch Axialverschiebung der beiden Walzen des Walzenpaares bestimmen lässt, dessen Walzballen über ihre gesamte Länge die gekrümmte Kontur aufweisen.

Fig. 7 soll verdeutlichen, dass die Erfindung nicht grundsätzlich auf die in den Fig. 4 bis 6 gezeigte, flaschenähnlich gekrümmte Kontur der Walzballen beschränkt ist, bei welcher der Krümmungsverlauf über die eine Ballenhälfte konvex und über die andere Ballenhälfte konkav ist, sondern dass auch die Möglichkeit besteht, ein Walzenpaar 3, 4 einzusetzen, bei dem die Ballen beider Walzen 3 und 4 unterschiedliche Form haben, jedoch auch hier von solcher Art, dass die beiden Ballenkonturen sich ausschliesslich in einer bestimmten relativen Axialstellung der Walzen 3 und 4 komplementär ergänzen.

So ist es, abweichend von den Fig. 4 bis 6, bspw. möglich, den Walzballen 12' der einen Walze 3 in mehrfachem Wechsel konvex-konkavkonvex und den Walzballen 12" der anderen Walze 4 entsprechend umgekehrt konkav-konvexkonkav gewölbt zu konturieren, wie das der Fig. 7 zu entnehmen ist. Auch ist es durchaus denkbar, den Walzballen 12 der einen Walze 3 über seine ganze Länge konvex und den Walzballen 12 der anderen Walze 4 über seine ganze Länge konkav gewölbt zu konturieren.

Die erfindungsgemässe Arbeitsweise zur Bestimmung der Gestalt des Walzspaltes hat den beträchtlichen Vorteil, dass sie bei Zwei- und Mehrwalzengerüsten sowie beim Kalt- und Warmwalzen Anwendung finden kann. Ferner ist die Einsatzmöglichkeit ebenso gut für Einweggerüste und Reversiergerüste gegeben wie für Tandemstrassen und Reversierstrassen.

## Patentansprüche

1. Walzwerk mit Arbeitswalzen (3, 4; 23', 24'; 43', 44'), die sich gegebenenfalls an Stützwalzen (23, 24) oder Stützwalzen (43, 44) und Zwischenwalzen (43", 44") abstützen, wobei die Arbeitswalzen und/oder Stützwalzen und/oder Zwischenwalzen gegeneinander axial verschiebbar sind und jede Walze wenigstens eines dieser Walzenpaare mit einer in Richtung zu einem Ballenende hin verlaufenden, gekrümmten Kontur versehen ist, die sich an den beiden Walzen jeweils nach entgegengesetzten Seiten über einen Teil der Walzgutbreite erstreckt, dadurch gekennzeichnet, dass die gekrümmte Kontur über die gesamte Ballenlänge beider Walzen (3,4 bzw. 23,24 bzw. 43", 44") verläuft und eine Gestalt hat, bei welcher die beiden Ballenkonturen sich ausschliesslich in einer bestimmten relativen Axialstellung (z.B. Fig. 4) dieser Walzen (3, 4 bzw. 23, 24 bzw. 43", 44") komplementär ergänzen.

2. Walzwerk nach Anspruch 1, dadurch gekennzeichnet, dass beide Walzen (3 und 4; 23 und 24; 43" und 44") des Walzenpaares (3, 4; 23, 24; 43", 44") identische Form haben und in ihrer Einbaulage zueinander um 180° gewendet angeordnet sind (Fig. 1, und 3).

3. Walzwerk nach Anspruch 1 oder 2, dadurch gekennzeichnet, dass die Walzballen (12,231, 241, 43', 44' bzw. 32, 43, 44 bzw. 43", 44") über die eine Hälfte der Ballenlänge eine konvex gewölbte Kontur und über die andere Hälfte der Ballenlänge eine konkav gewölbte Kontur aufweisen und dabei beide Ballenabschnitte von gleichen Krümmungskurven bestimmt sind (Fig. 4 bis 6).

4. Walzwerk nach Anspruch 1, dadurch gekennzeichnet, dass beide Walzen des Walzenpaares unterschiedliche Form haben (12', 12"; Fig. 7).

5. Walzwerk nach Anspruch 1 oder 4, dadurch gekennzeichnet, dass der Walzballen (12') der einen Walze (3) über seine ganze Länge konvex und der Walzballen (12") der anderen Walze (4) über seine ganze Länge konkav gewölbt konturiert ist.

6. Walzwerk nach Anspruch 1 oder 4, dadurch gekennzeichnet, dass der Walzballen (12') der einen Walze (3) in mehrfachem Wechsel konvexkonkav-konvex und der Walzballen (12") der anderen Walze (4) entsprechend umgekehrt konkav-konvex-konkav gewölbt konturiert ist (Fig. 7).

7. Walzwerk nach mindestens einem der Ansprüche 1 bis 6, dadurch gekennzeichnet, dass die Kontur der Walzballen (12; 12', 12"; 32) mechanisch bestimmt, z.B. durch Profilschliff gebildet, ist.

8. Walzwerk nach mindestens einem der Ansprüche 1 bis 7, dadurch gekennzeichnet, dass die Kontur der Walzballen (12; 12', 12"; 32) thermisch, bspw. durch Beheizung und/oder Kühlung, beeinflusst ist.

9. Walzwerk nach mindestnes einem der Ansprüche 1 bis 8, dadurch gekennzeichnet, dass die Achsen des den Walzspalt (8; 28; 48) bestimmenden Walzenpaares (3, 4; 23', 24'; 43', 44') in der Walzebene gegeneinander schwenkbar sind.

10. Walzwerk nach mindestens einem der Ansprüche 1 bis 9, dadurch gekennzeichnet, dass die Achsen der Walzen des die gekrümmte Ballenkontur aufweisenden Walzenpaares (3, 4; 23, 24; 43", 44") quer zur Walzebene gegeneinander neigungseinstellbar sind.

## Claims

1. Rolling mill with working rolls (3, 4; 23', 24'; 43', 44'), which in a given case bear against support rolls (23, 24) or support rolls (43, 44) and intermediate rolls (43", 44"), wherein the working rolls and/or support rolls and/or intermediate rolls are axially displaceable one relative to the other and each roll of at least one of these roll pairs is provided with a curved outline which extends in direction towards one barrel end and over a part of the width of the rolled stock towards each of opposite sides at both rolls, characterised thereby, that the curved outline extends over the entire barrel length of both rolls (3, 4, or 23, 24 or 43", 44") and has a structure, for which both the barrel outlines complementarily augment each other exclusively in a certain relative axial setting (for example Fig. 4) of these rolls (3, 4 or 23,24 or 43", 44").

2. Rolling mill according to claim 1, characterised thereby, that both rolls (3 and 4; 23 and 24; 43" and 44") of the roll pair (3, 4; 23, 24; 43", 44") have identical shapes and are arranged in their installed position turned through 180° each relative to the other (Figs. 1, and 3).

3. Rolling mill according to claim 1 or 2, characterised thereby, that the roll barrels (12, 23', 24', 43', 44' or 32, 43, 44 or 43", 44") display a convexly curved outline over the one half of the barrel length and a concavely curved outline over the other half of the barrel length and both barrel portions are in that case determined by equal curvatures (Figs. 4to 6).

4. Rolling mill according to claim 1, characterised thereby, that both rolls of the roll pair have different shape (12', 12"; Fig. 7).

5. Rolling mill according to claim 1 or 4, characterised thereby, that the roll barrel (12') of the one roll (3) has a convexly curved outline over its entire length and the roll barrel (12") of the other roll (4) has a concavely curved outline over its entire length.

6. Rolling mill according to claim 1 or 4, characterised thereby, that the roll barrel (12') of the one roll (3) has a convexly-concavely-convexly curved outline in multiple change and the roll barrel (12") of the other roll (4) has a correspondingly converse concavely-convexly-concavely curved outline (Fig. 7).

7. Rolling mill according to at least one of the claims 1 to 6, characterised thereby, that the outline of the roll barrels (12; 12', 12"; 32) is determined mechanically, for example by profile grinding.

8. Rolling mill according to at least one of the claims 1 to 7, characterised thereby, that the outline of the roll barrels (12; 12', 12"; 32) is influenced thermally, for example through heating and/or cooling.

9. Rolling mill according to at least one of the claims 1 to 8, characterised thereby, that the axes of the roll pair (3, 4; 23', 24' ; 43', 44') determining the roll gap (8; 28; 48) are pivotable one relative to the other in the roll plane.

10. Rolling mill according to at least one of the claims 1 to 9, characterised thereby, that the axes of the rolls of the roll pair (3, 4; 23, 24; 43", 44") displaying the curved barrel outline are settable in inclination one relative to the other transversely to the roll plane.

## Revendications

1. Laminoir avec cylindres de travail (3, 4; 23', 24_{'}; 43_{'}, 44_{'}) qui éventuellement prennent appui sur des cylindres de soutien (23, 24) ou des cylindres de soutien (43, 44) et des cylindres intermédiaires (43", 44"), les cylindres de travail et/ou les cylindres de soutien et/ou les cylindres intermédiaires pouvant être déplacés axialement les uns par rapport aux autres et chaque cylindre d'au moins une de ces paires de cylindres étant muni d'un contour incurvé dirigé vers une extrémité du corps de cylindre et s'étendant sur les deux cylindres vers des côtés opposés sur une partie de la largeur du produit à laminer, caractérisé par le fait que le contour incurvé s'étend sur toute la longueur du corps des deux cylindres (3, 4 resp. 23, 24 resp. 43", 44") et a une forme telle que les deux contours de corps de cylindre sont complémentaires l'un de l'autre exclusivement dans une position axiale déterminée (p.ex. fig. 4) de ces cylindres (3, 4 resp. 23,24 resp. 43", 44").

2. Laminoir selon la revendication 1, caractérisé par le fait que les deux cylindres (3 et 4; 23 et 24; 43" et 44") de la paire de cylindres (3, 4; 23, 24; 43", 44") ont une forme identique et, dans leur position d'installation, sont disposés retournés de 180° l'un par rapport à l'autre (Fig. 1, 2 et 3).

3. Laminoir selon la revendication 1 ou 2, caractérisé par le fait que les corps de cylindre (12, 23', 24', 43', 44' resp. 32, 43, 44 resp. 43", 44") présentent sur une moitié de leur longueur un contour convexe et, sur l'autre moitié, un contour concave, les deux tronçons de corps étant définis par les mêmes courbures (fig. 4 à 6).

4. Laminoir selon la revendication 1, caractérisé par le fait que les deux cylindres de la paire de cylindres ont une forme différente (12', 12"; fig. 7).

5. Laminoir selon la revendication 1 ou 4, caractérisé par le fait que le corps de cylindre (12') d'un cylindre (3) a un contour convexe sur toute sa longueur et le corps de cylindre (12") de l'autre cylindre (4) a un contour concave sur toute sa longueur.

6. Laminoir selon la revendication 1 ou 4, caractérisé par le fait que le corps de cylindre (12') d'un cylindre (3) a un contour alternant plusieurs fois convexe-concave-convexe et le corps de cylindre (12") de l'autre cylindre a un contour inverse correspondant concave-convexe-concave (fig. 7).

7. Laminoir selon au moins une des revendications 1 à 6, caractérisé par le fait que le contour des corps de cylindre (12; 12', 12"; 32) est déterminé mécaniquement, par exemple est formé par rectifiage du profil.

8. Laminoir selon au moins une des revendications 1 à 7, caractérisé par le fait que le contour des corps de cylindre (12; 12', 12"; 32) est modifié thermiquement, par exemple par chauffage et/ou refroidissement.

9. Laminoir selon au moins une des revendications 1 à 8, caractérisé par le fait que les axes de la paire de cylindres (3, 4; 23', 24'; 43', 44') déterminant l'emprise (8; 28; 48) peuvent basculer dans le plan de laminage l'un par rapport à l'autre.

10. Laminoir selon au moins une des revendications 1 à 9, caractérisé par le fait que les axes des cylindres de la paire de cylindres dont le corps présente le contour incurvé (3, 4; 23, 24; 43", 44") ont, en travers du plan de laminage, une inclinaison réglable l'un par rapport à l'autre.
